# EUROPÄISCHE PATENTSCHRIFT

(11) **EP 0 741 244 B1**
(45) Veröffentlichungstag und Bekanntmachung des Hinweises auf die Patenterteilung: **07.07.1999**
(21) Anmeldenummer: 96106549.7
(22) Anmeldetag: 25.04.1996
(51) Int. Cl.: F02M 47/02, F02M 45/04, F02M 59/46

(54) **Einspritzdüse**
Injection nozzle
Injecteur

(30) Priorität: 03.05.1995 DE 19516245; 09.11.1995 DE 19541819
(43) Veröffentlichungstag der Anmeldung: 06.11.1996
(73) Patentinhaber: DaimlerChrysler AG, 70567 Stuttgart (DE)
(72) Erfinder: Huber, Gerd, Dipl.-Ing., 81737 München (DE)
(74) Vertreter: Barske, Heiko, Dr. rer. nat.

(56) Entgegenhaltungen:
- EP-A- 0 199 632
- EP-A- 0 647 780
- DE-A- 2 028 442
- DE-A- 4 434 892
- US-A- 4 022 166

## Beschreibung

Die Erfindung betrifft eine Einspritzdüse zur Verwendung in Common-Rail Systemen gemäß dem Oberbegriff des Hauptanspruchs.

Solche Common-Rail Einspritzsysteme für Dieselmotoren sind beispielsweise in den Fortschrittsberichten zum 15. Wiener Motorensymposium des VDI Verlags, Reihe 12 / Nr. 205 (1994), Seiten 36 bis 53 beschrieben. Unter dem Begriff "Common-Rail" werden Systeme zusammengefaßt, deren Ziel einerseits ist, den Einspritzdruck von der Motordrehzahl und der Einspritzmenge unabhängig zu machen, und andererseits den mittleren Einspritzdruck zu steigern. Ein wesentliches Merkmal der Common-Rail Systeme (CR) liegt somit in der Entkopplung von Druckerzeugung und Einspritzung durch ein Speichervolumen, das sich aus dem Volumen einer mit den Einspritzdüsen eines Mehrzylindermotors verbundenen gemeinsamen Hochdruckverteilerleitung (Common-Rail) sowie den Zuleitungen und den in der Düse selbst zur Verfügung stehenden Volumina zusammensetzt.

Der Einspritzvorgang wird beim Stand der Technik durch ein in die Einspritzdüse integriertes Elektromagnetventil gesteuert. Eine Direktsteuerung des Düsenkörpers bzw. der Düsennadel konnte bisher weder mit einem Magnetventil noch mit piezoelektrischen oder magnetostriktiven Aktuatoren realisiert werden.

Das als Magnetventil ausgebildete Rücklaufventil weist infolge seiner magnetischen Betätigung zwei definierte Stellungen auf, eine geschlossene und eine voll geöffnete Stellung. Damit die Einspritzdüse bei mittels des Magneten bewirkter Öffnung des Rücklaufventils nicht zu rasch öffnet, ist stromab des Rücklaufventils eine Rücklaufdrossel vorgesehen. Durch geeignete Abstimmung der Zulaufdrossel zur Rücklaufdrossel wird die zeitliche Charakteristik der Einspritzdüse festgelegt. Ein kleiner Querschnitt der Rücklaufdrossel bedeutet beim Öffnen des Rücklaufventils einen langsamen Druckabfall über den Arbeitskolben und damit eine gute Kleinstmengenfähigkeit der Einspritzdüse, was für eine Voreinspritzung vorteilhaft ist. Zugleich bedeutet ein kleiner Rücklaufquerschnitt jedoch einen großen minimalen Spritzabstand zwischen zwei aufeinanderfolgenden Einspritzungen, da zwischen der Öffnung des Rücklaufventils und dem Druckabfall über dem Aktuatorkolben eine verhältnismäßig lange Zeitdauer vergeht. Systeme mit kleinem Rücklaufdrosselquerschnitt eignen sich somit für eine Kleinstmengenvoreinspritzung und eine weit abgesetzte Haupt- bzw. Nacheinspritzung.

Ein großer Rücklaufdrosselquerschnitt zieht wegen der raschen vollen Öffnung der Einspritzdüse eine schlechtere Kleinstmengenfähigkeit nach sich, bewirkt jedoch ein schnelleres Öffnen des Düsenkörpers bzw. der Düsennadel und ermöglicht somit kürzere Spritzabstände. Ein großer Rücklaufdrosseldurchmesser eignet sich somit für eine oder mehrere Haupteinspritzungen.

Aus der DE-A 20 28 442 ist eine Einspritzdüse gemäß dem Oberbegriff des Hauptanspruchs bekannt. Bei dieser Einspritzdüse wird das Rücklaufventil unmittelbar piezoelektrisch betrieben, indem sein Ventilglied am Ende einer Keramiksäule angeordnet ist. Die Keramiksäule besteht aus einer Vielzahl von aufeinander geschichteten Zylindern und weist Trennfugen auf, in der wendelförmig geführte und wechselseitig miteinander verbundene Elektroden eingelassen sind. Die zum Betrieb der Keramiksäule notwendige Hochspannung wird in einem mantelförmigen Impulstransformator erzeugt, der die Keramiksäule umgibt. Zum Öffnen der Einspritzdüse wird an die Primärseite des Transformators ein Rechteckimpuls gelegt, aufgrund dessen sich die Keramiksäule zusammenzieht und das Rücklaufventil öffnet. Nach Beendigung des Spannungsimpulses dehnt sich die Keramiksäule aus, so daß sich das Vorsteuerventil schließt. Der Betrieb ist derart, daß das Rücklaufventil während eines Spannungsimpulses jeweils vollständig öffnet und außerhalb des Spannungsimpulses vollständig schließt, so daß der Zeitverlauf der Einspritzung im wesentlichen durch den Querschnitt der Zulaufdrossel, den Öffnungsquerschnitt des Rücklaufventils und die Dauer des Rechteckimpulses gegeben ist. Die dadurch bedingte Variabilität des Einspritzverlaufes ist verhältnismäßig beschränkt.

Der Erfindung liegt die Aufgabe zugrunde, eine Einspritzdüse zur Verwendung in Common-Rail Systemen zu schaffen, die sowohl ein gute Kleinstmengenfähigkeit für eine Voreinspritzung aufweist als auch eine rasche, auf die Voreinspritzung folgende Haupteinspritzung bzw. eine getaktete Haupteinspritzung ermöglicht.

Diese Aufgabe wird mit den Merkmalen des Hauptanspruchs gelöst. Dadurch, daß erfindungsgemäß das Ventilglied des Rücklaufventils analog geöffnet werden kann, kann das Rücklaufventil selbst einen variablen Rücklaufdrosselquerschnitt bilden, so daß die Einspritzdüse optimal an die jeweiligen Anforderungen anpaßbar ist. Insgesamt läßt sich mit der erfindungsgemäßen Einspritzdüse durch zweckentsprechende Ansteuerung des Rücklaufventils eine gute Kleinstmengenfähigkeit für eine einwandfreie Voreinspritzung sowie eine rasch darauf folgende, gegebenenfalls getaktet arbeitende Haupteinspritzung durchführen. Damit wird eine weiche Verbrennung mit geringen Rußwerten und geringen Stickoxidwerten bei gleichzeitig gutem Gesamtwirkungsgrad erzielt.

Vorteilhafterweise ist die Betätigungseinrichtung gemäß dem Anspruch 2 eine piezoelektrisch arbeitende Einrichtung. Dadurch, daß die Betätigungseinrichtung nicht unmittelbar den Düsenkörper, sondern das Rücklaufventil betätigt, reichen verhältnismäßig geringe Hübe aus, wie sie mit Piezoaktuatoren erzielt werden.

Der Anspruch 3 kennzeichnet eine vorteilhafte Ausbildungsform der Einspritzdüse, die besonders genau steuerbar ist.

Eine Eigenart der Ausführungsform gemäß Anspruch 4 liegt darin, daß das Ventilglied des beispielsweise als Flachventil ausgebildeten Rücklaufventils in dessen Schließstellung und damit bei geschlossener Einspritzdüse ständig gegen den hohen, im Arbeitsraum des Aktuatorkolbens wirksamen Systemdruck in Anlage am Ventilsitz gehalten werden muß.

Mit den Merkmalen des Anspruchs 5 wird erreicht, daß das Ventilglied durch den von dem Arbeitsraum her wirkenden hohen Systemdruck selbst in Anlage am Ventilsitz gehalten wird, wodurch der Energieverbrauch vermindert und die Betriebssicherheit vergrößert wird. Bei einem Fehler in der Betätigungseinrichtung gelangt das Ventilglied somit bei Aufbau des Systemdrucks in zunehmend feste Anlage an den Sitz, wodurch das Einspritzventil zuverlässig geschlossen bleibt und kein Kraftstoff abgespritzt wird.

Die Ansprüche 6 und 7 kennzeichnen vorteilhafte Ausführungsformen des Ventils gemäß Anspruch 5.

Die Ansprüche 8 und 9 sind auf zwei vorteilhafte Verfahren unter Verwendung einer erfindungsgemäßen Einspritzdüse gerichtet. Dabei wird mit den Merkmalen des Anspruchs 8 erreicht, daß die Haupteinspritzung zeitlich kurz auf die Voreinspritzung folgen kann. Mit den Merkmalen des Anspruchs 9 wird erreicht, daß die Einspritzdüse außerordentlich rasch schließt, was für die Verbrennung vorteilhaft ist.

Die Erfindung wird im folgenden anhand schematischer Zeichnungen beispielsweise und mit weiteren Einzelheiten erläutert.

Es stellen dar:
- Fig. 1: ein Gesamtschema eines Common-Rail Systems,
- Fig. 2: das Hydraulikschema einer erfindungsgemäßen Einspritzdüse,
- Fig. 3: einen Schnitt durch den vorderen Abschnitt einer erfindungsgemäßen Einspritzdüse,
- Fig. 4: Hub-, Druck- und Durchsatzverläufe einer Einspritzung unter Verwendung einer erfindungsgemäßen Einspritzdüse,
- Fig. 5: Hubverläufe zweier Steuerverfahren,
- Fig. 6: das Hydraulikschema einer abgeänderten Ausführungsform einer erfindungsgemäßen Einspritzdüse,
- Fig. 7: ein Schema des Rücklaufventils gemäß Fig. 6 und
- Fig. 8: einen Schnitt durch den vorderen Abschnitt der Einspritzdüse gemäß Fig. 6.

Gemäß Fig. 1 ist ein Kraftstofftank 2 über ein Filter und eine Vorförderpumpe 4 mit einer Common-Rail (CR)-Hochdruckpumpe 6 verbunden. Von der CR-Hochdruckpumpe führt eine Leitung zu einer Verteilerleitung (Common-Rail) 8, die über Zuleitungen 10 mit den jedem Zylinder einer mehrzylindrischen Brennkraftmaschine zugeordneten Einspritzdüsen 12 verbunden ist.

Die Einspritzdüsen 12 sind über Rückleitungen 14 mit einer zum Tank 2 führenden Rücklaufleitung 16 verbunden.

Der Systemdruck wird mit Hilfe eines Begrenzungsventils 18 begrenzt und kann bis 2000 bar betragen.

Ein elektronisches Steuergerät 20 ist mit seinen Ausgängen mit der Hochdruckpumpe 6 sowie den Einspritzdüsen 12 verbunden. Die Eingänge 22 des Steuergeräts sind mit einem Drucksensor 24 der Verteilerleitung 8 sowie weiteren nicht dargestellten Sensoren verbunden, beispielsweise für die Stellung eines Fahrpedals, Fahrgeschwindigkeit, Temperaturen, Ladedruck, Luftmasse, Drehzahl usw..

Fig. 2 zeigt den prinzipiellen Aufbau einer Einspritzdüse mit dem zugehörigen Hydraulikschema.

Die Einspritzdüse 12 enthält einen Düsenkörper 26, der in einer Düsennadel endet, welche in geschlossenem Zustand der Einspritzdüse an einem Ventilsitz anliegt. Der Düsenkörper 26 durchragt einen Düsenraum 28, der mit der Zuleitung 10 verbunden ist.

Der Düsenkörper 26 ist mit einem Aktuatorkolben 30 verbunden, bzw. einteilig ausgebildet, welcher in einem Arbeitsraum 32 arbeitet, der über eine Zulaufdrossel 34 mit der Zuleitung 10 verbunden ist. Der Arbeitsraum 32 ist weiter über ein Rücklaufventil 36 mit der Rückleitung 14 verbunden.

Zur Betätigung des Rücklaufventils 36 ist dessen Ventilglied 38 mit einer als Piezoaktuator 40 ausgebildeten Betätigungseinrichtung verbunden, die über ihre Anschlüsse 42 an das Steuergerät 20 angeschlossen ist.

Solche Piezoaktuatoren sind an sich bekannt und sind aufgebaut wie Kondensatoren, deren Dielektrikum aus piezoelektrischem Material, beispielsweise Blei-Zirkonat-Titanat-Keramik besteht. Moderne Aktuatoren arbeiten mit Feldstärken von bis zu 2000 V/mm und erreichen relative Längenänderungen von bis zu 1,5‰. Im dargestellten Beispiel läßt sich mit einer Länge des Piezoaktuators 40 von etwa 100mm somit ein definierter Hub von über 0,1mm erzielen, was für eine analoge Veränderung des Öffnungsquerschnitts des Rücklaufventils 36 in Abhängigkeit von der an den Anschlüssen 42 liegenden Spannung vollständig ausreicht.

Alternativ könnte der Piezoaktuator 40 auch ein magnetostriktiver Aktuator sein, bei dem magnetostriktives Material innerhalb einer stromdurchflossenen Spule angeordnet ist.

Fig. 3 zeigt einen Schnitt durch ein ausgeführtes Beispiel einer Einspritzdüse, wobei die Konstruktion der Düsennadel und deren Zusammenwirken mit dem Sitz an sich bekannt ist, beispielsweise wie im Kraftfahrtechnischen Taschenbuch, Bosch, VDI Verlag 1991, auf Seite 509 beschrieben.

Wesentlich ist, daß die wirksame Fläche, mit der der Aktuatorkolben 30 im Arbeitsraum 32 beaufschlagt ist, größer ist als die wirksame Fläche, mit der der Düsenkörper 26 im Düsenraum 28 bzw. die Düsennadel stromoberhalb des Ventilsitzes beaufschlagt ist, so daß bei gleich großem Druck im Arbeitsraum 32 und Düsenraum 28 der Düsenkörper 26 in Schließstellung gedrängt ist.

Die Funktion der beschriebenen Anordnung ist folgende:

Wenn das Rücklaufventil 36 geschlossen ist, stellt sich im Arbeitsraum 32 und Düsenraum 28 der in der Zuleitung herrschende Druck ein, der den Düsenkörper 26 in Schließstellung drängt. Wird das Ventilglied 38 durch Spannungsbeaufschlagung des Piezoaktuators 40 geöffnet, entweicht der Druck aus dem Arbeitsraum 32 bei genügend weiter Öffnung des Rücklaufventils 36 schneller als Kraftstoff durch die Zulaufdrossel 34 nachströmen kann, so daß bei Nachlassen des Druckes im Arbeitsraum 32 die Düse infolge des Druckes im Düsenraum 28 öffnet. Wird das Rücklaufventil 36 geschlossen, so stellt sich der hohe Druck im Arbeitsraum 32 wieder ein, so daß die Einspritzdüse schließt.

Das gesamte Druckniveau in der Zuleitung 10 kann je nach Betriebsbedingungen vom Drucksensor 24 erfaßt und, vom Steuergerät 20 durch Ansteuerung der Hochdruckpumpe 6 gesteuert, verändert werden.

Fig. 4 zeigt Meßprotokolle eines Ansteuerverfahrens, wobei zeigen:
- Kurve I: den Hub hv des Ventilgliedes 38 (proportional zur Spannung an den Anschlüssen 20), wobei der kleinere Hub 0,03mm und der größere Hub 0,06mm beträgt,
- Kurve II: den Hub hn des Düsenkörpers 26 bzw. der Düsennadel,
- Kurve III: den Druck pi im Düsenraum 28,
- Kurve IV: den Druck pa im Arbeitsraum 32,
- Kurve V: die Spritzrate SR, das heißt den aus der Einspritzdüse austretenden Volumenstrom an Kraftstoff und
- Kurve VI: die integrierte Spritzmenge Qe.

Im dargestellten Beispiel betrug der Durchmesser der Zulaufdrossel 34 0,30mm und der Bohrungsdurchmesser des Rücklaufventils 36 (Fig. 3) 0,7mm.

Wie aus den Kurven I und II deutlich ersichtlich, folgt die Öffnung der Einspritzdüse bzw. die Hubbewegung des Düsenkörpers 36 dem kleinen Hub des Ventilglieds 38 des Rücklaufventils 36 mit großer Verzögerung, so daß ein weicher Voreinspritzbeginn gewährleistet ist. Das Ende der Voreinspritzung folgt unmittelbar dem Ende der Spannungsbeaufschlagung des Piezoaktuators 40 bzw. dem Schließen des Rücklaufventils 36. Somit ist eine ausgezeichnete Kleinstmengenfähigkeit gegeben, indem durch den kleinen Hub des Ventilglieds 38 das Rücklaufventil 36 wie eine kleine Rücklaufdrossel wirkt. Wird das Rücklaufventil 36 nun durch stärkere Spannungsbeaufschlagung des Aktuators 40 weiter geöffnet, so öffnet das Einspritzventil mit geringerer Verzögerung gegenüber der Öffnung des nunmehr als Drossel mit erheblich größerem Querschnitt wirkenden Rücklaufventils 36. Das Schließen des Einspritzventils und damit das Ende der Haupteinspritzung folgt dem Schließen des Rücklaufventils 36 jedoch nunmehr mit größerer Verzögerung, da sich im Arbeitsraum 32 erst wieder der volle Druck aufbauen muß, indem der Kraftstoff die Zulaufdrossel 34 durchströmt.

In Fig. 5 entsprechen die Kurven Ia und IIa den Kurven I und II der Fig. 4. Wie ersichtlich erfolgt die Haupteinspritzung hier getaktet, indem das Rücklaufventil 36 derart angesteuert wird, daß der Düsenkörper 26 immer, sobald er annähernd seinen vollen Hub erreicht hat, wieder schließt.

Die Kurven Ib, IIb und Ic, IIc zeigen einen Vergleich eines Taktes einer Haupteinspritzung, bei der das Rücklaufventil 36 einmal mit konstanter Amplitude geöffnet ist (Ib) und das andere Mal die Öffnungsamplitude des Rücklaufventils 36 auf einen verminderten Wert eingestellt wird, so bald die Öffnung der Einspritzdüse begonnen hat bzw. sich der Düsenkörper 26 wesentlich von seinem Sitz abgehoben hat. Wie ersichtlich führt die Steuerung des Rücklaufventils 36 gemäß Ic zu einem rascheren Schließen der Einspritzdüse nach Schließen des Rücklaufventils 36, was im Hinblick auf den Brennverlauf vorteilhaft ist.

Fig. 6 zeigt das Hydraulikschema einer gegenüber Fig. 2 etwas abgeänderten Ausführungsform einer Einspritzdüse, wobei für funktional gleiche Teile gleiche Bezugszeichen verwendet werden. Der wesentliche Unterschied zur Fig. 2 liegt darin, daß im erstgenannten Beispiel das Ventilglied 38 auf der strömungsabwärtigen Seite des Sitzes des Rücklaufventils 36 angeordnet ist und somit zum Schließen des Ventils gegen den hohen Systemdruck ständig in Schließstellung gedrängt werden muß, wohingegen bei der Ausführungsform gemäß Fig. 6 das Ventilglied 38 in Strömungsrichtung vor dem Ventilsitz angeordnet ist.

Fig. 7 zeigt das Ventischema des Rücklaufventils 36 gemäß Fig. 6.

Eine Ventilkammer 44 weist eine Anschlußöffnung zum Anschluß der Verbindungsleitung 35 und eine Rücklauföffnung 46 auf, über die die Ventilkammer 44 in einen Raum 48 übergeht, der an die Rückleitung 14 angeschlossen ist. Die Rücklauföffnung ist derart ausgebildet, daß ihr Rand einen Ventilsitz 50 für das als Kugel 38 ausgebildete Ventilglied bildet. Die Kugel 38 wird von einer Feder 54 in Anlage an den Ventilsitz 50 gedrückt. Zur Betätigung der Kugel 38 ragt durch den Raum 48 und die Rücklauföffnung 46 hindurch ein mit dem Piezoaktuator 40 verbundenes Betätigungsglied 56, das, wie in Fig. 4 dargestellt, in dem Raum 48 stromabwärts der Abzweigung der Rückleitung 14 unter Abdichtung geführt ist.

Fig. 8 zeigt einen Schnitt durch ein ausgeführtes Beispiel einer Einspritzdüse, wobei die Konstruktion der Düsennadel und deren Zusammenwirken mit dem Sitz an sich bekannt ist, beispielsweise wie im Kraftfahrtechnischen Taschenbuch, Bosch, VDI Verlag 1991, auf Seite 509 beschrieben.

Eine in der Einspritzdüse 12 endendes Gehäusehülse 60 ist mit einem weiteren Gehäuseteil 62 verschraubt. In einer Bohrung des Gehäuseteils 62, in dem auch die Zuleitung 10 ausgebildet ist, ist der Piezoaktuator 40 mit dem Betätigungsglied 56 aufgenommen, das mittels einer Dichtung 64 gegen den Piezoaktuator 40 abgedichtet ist und mittels eines Flansches gegen eine Feder 66 arbeitet.

Die Gehäusehülse 60 und das Gehäuseteil 62 spannen zwischen sich zwei weitere Gehäusekörper 68 und 70. In dem Gehäusekörper 68 arbeitet der Aktuatorkolben30. In dem Gehäusekörper 70 ist die Zulaufdrossel 34 ausgebildet. Weiter weist der Gehäusekörper 70 eine mehrfach abgestufte Durchgangsbohrung auf, die die Verbindungsleitung 35, die Ventilkammer 44, die Rücklauföffnung 46 (Fig. 7) mit dem Ventilsitz 50 und den Raum 48 (Fig. 7) bildet, von dem die Rückleitung 14 abgeht. Das Betätigungsglied 56 durchragt den im oberen Ende der Durchgangsbohrung des Gehäusekörpers 70 ausgebildeten Raum 48 mit einem im Durchmesser kleiner ausgebildeten oder an seiner Außenfläche mit Nuten versehenen Ansatz 72, der durch die Rücklauföffnung hindurch die Kugel 38 betätigt. Die Rückleitung 14 zweigt von einem Ringraum ab, der durch eine erweiterte Bohrungsstufe am gemäß Fig. 8 oberen Ende der Durchgangsbohrung des Gehäusekörpers 70 gebildet ist.

Die Funktion der beschrieben Anordnung ist folgende:

Im unbestromten Zustand des Piezoaktuators 40 ragt das Betätigungsglied 56 so weit in die Rücklauföffnung 46 ein, daß es mit der von der Feder 54 in Anlage an den Ventilsitz 50 gedrängten Kugel 52 nicht in Eingriff ist. Wenn sich in der Zuleitung 10 der Systemdruck aufbaut, wird die Kugel 52 von dem Systemdruck zusätzlich in Anlage an den Ventilsitz 50 gedrängt, sodaß das Rücklaufventil 36 zuverlässig geschlossen und damit auch das gesamte Einspritzventil zuverlässig geschlossen ist.

Bei Bestromung bzw. elektrischer Ansteuerung des Piezoaktuators 40 wird die Kugel 52 mittels des Betätigungsgliedes 56 gegen den Systemdruck und die Federkraft vom Ventilsitz 50 abgehoben, woraufhin der Druck in dem Arbeitsraum absinkt und das Einspritzventil Kraftstoff abspritzt. Dieser Abspritzvorgang kann, wie in der Hauptanmeldung (DE 195 16 245.5) im Detail beschrieben, genau gesteuert werden. An die Dichtung 64 (Fig. 4), die Führung des Betätigungsgliedes 56 gegenüber dem Raum 48 abdichtet, sind keine hohen Anforderungen gestellt, da diese Dichtung in keinem Zustand mit dem hohen Systemdruck beaufschlagt wird.

Es versteht sich, daß das anhand der Fig. 4 und 5 beschriebene Verfahren mit der Ausführungsform des Einspritzventils gemäß Fig. 6 besonders vorteilhaft durchführbar ist.

## Patentansprüche

1. Einspritzdüse zur Verwendung in Common-Rail Systemen, mit
einem mit einem Aktuatorkolben (30) versehenen Düsenkörper (26), der im geschlossenem Zustand der Einspritzdüse an einem Sitz anliegt und stromoberhalb des Sitzes einen mit der Hochdruckleitung des Common-Rail Systems verbundenen Düsenraum (28) begrenzt,
einem Arbeitsraum (32) des Aktuatorkolbens (30), welcher über eine Zulaufdrossel (34) mit der Hochdruckleitung verbunden ist,
wobei die wirksame Fläche des Aktuatorkolbens (30) größer ist als die im Düsenraum wirksame Fläche des Düsenkörpers,
einer vom Arbeitsraum durch eine Rücklauföffnung eines Rücklaufventils (36) führende Rücklaufleitung (14) und
einer von einem elektrischen Signal angesteuerten Betätigungseinrichtung zur Betätigung des Ventilgliedes des Rücklaufventils,
dadurch gekennzeichnet, daß
die Betätigungseinrichtung eine das Ventilglied (38) des Rücklaufventils (36) analog zu dem elektrischen Signal verstellende Einrichtung (40) ist, so daß das Rücklaufventil eine im Querschnitt zwischen zwei Endstellungen beliebig variable Drossel der Rücklaufleitung (14) bildet.

2. Einspritzdüse nach Anspruch 1, dadurch **gekennzeichnet,** daß die Betätigungseinrichtung eine piezoelektrisch arbeitende Einrichtung (40) ist.

3. Einspritzdüse nach Anspruch 1 oder 2, dadurch **gekennzeichnet,** daß der wirksame Öffnungsquerschnitt des Rücklaufventils (36) sich zumindest zu Beginn der Ventilöffnung annähernd proportional zum Hub des Ventilgliedes (38) verändert.

4. Einspritzdüse nach einem der Ansprüche 1 bis 3, dadurch **gekennzeichnet,** daß
das Ventilglied (38) des Rücklaufventils (36) auf der der Rücklaufleitung (14) zugewandten Seite einer durch das Ventilglied verschließbaren Öffnung des Rücklaufventils angeordnet ist.

5. Einspritzdüse nach einem der Ansprüche 1 bis 3, dadurch **gekennzeichnet,** daß
das Ventilglied (38) in einer Ventilkammer (44) des Rücklaufventils (36) angeordnet ist, die über eine Verbindungsleitung (35) an den Arbeitsraum (32) und durch eine Rücklauföffnung (46) hindurch an die Rücklaufleitung (14) angeschlossen ist,
ein von der Betätigungseinrichtung (40) betätigtes Betätigungsglied (56) für das Ventilglied (38) durch die Rücklauföffnung (46) hindurchragt, und
ein mit dem Ventilglied (38) zusammenwirkender Ventilsitz (50) derart ausgebildet ist, daß das Ventilglied bei Anlage am Ventilsitz die Verbindung von der Ventilkammer (44) zur Rücklaufleitung (14) schließt.

6. Einspritzdüse nach Anspruch 5, dadurch **gekennzeichnet,** daß
das Ventilglied (38) im Ruhezustand eines Piezoaktuators (40) der Betätigungseinrichtung am Ventilsitz (50) anliegt.

7. Einspritzdüse nach Anspruch 5 oder 6, dadurch **gekennzeichnet,** daß das Ventilglied (38) als Kugel ausgebildet ist.

8. Verfahren zum Steuern einer mehrphasigen Einspritzung eines direkt einspritzenden Dieselmotors unter Verwendung einer Einspritzdüse nach einem der Ansprüche 1 bis 7,
dadurch **gekennzeichnet,** daß
das elektrische Signal für die Betätigungseinrichtung (40) des Rücklaufventils (36) für eine Voreinspritzung mit geringer Einspritzmenge auf einem niedrigen Wert gehalten wird und nach Abschalten zum Schließen der Einspritzdüse für eine anschließende Haupteinspritzung mit größerer Einspritzmenge auf einem höheren Wert gehalten wird.

9. Verfahren zum Steuern einer mehrphasigen Einspritzung eines direkt einspritzenden Dieselmotors unter Verwendung einer Einspritzdüse nach einem der Ansprüche 1 bis 7,
dadurch **gekennzeichnet,** daß
das elektrische Signal für die Betätigungseinrichtung (40) des Rücklaufventils (36) während einer ersten Zeitdauer für eine Öffnung der Einspritzdüse auf einem hohen Wert gehalten wird, und anschließend bei offener Einspritzdüse auf einem hohen Wert gehalten wird, und anschließend bei offener Einspritzdüse zur Vorbereitung eines rascheren Schließens der Einspritzdüse auf einem niedrigeren Wert erhalten wird.

## Claims

1. An injection nozzle for use in common-rail systems with a nozzle body (26) fitted with an actuator piston (30) and which, when the injector nozzle is in the closed state, bears on a seat and, upstream of the seat, defines a nozzle space (28) which is connected to the high pressure line of the common-rail system, and with a working space (32) for the actuator piston (30) and which is connected to the high pressure line via a feed throttle (34), whereby the effective surface area of the actuator piston (30) is greater than the effective surface area of the nozzle body in the nozzle chamber, and with a return line (14) leading from the working space and through a return orifice of a return valve (36) and with an actuating means operated by an electrical signal to actuate the valve member of the return valve, characterised in that the actuating means is a device (40) which, in the same way as the electrical signal, adjusts the valve member (38) of the return valve (36) so that the return valve forms for the return line (14) a throttle the cross-section of which can be varied at will between two extreme positions.

2. An injection nozzle according to claim 1, characterised in that the actuating means is a piezoelectrically operating device (40).

3. An injection nozzle according to claim 1 or 2, characterised in that the effective cross-section of the opening of the return valve (36) alters at least at the start of the valve being opened and approximately in proportion to the stroke ofthe valve member (38).

4. An injection nozzle according to one of claims 1 to 3, characterised in that the valve member (38) of the return valve (36) is disposed on that side of a return valve aperture which can be occluded by the valve member and which is towards the return line (14).

5. An injection nozzle according to one of claims 1 to 3, characterised in that the valve member (38) is disposed in a valve chamber (44) of the return valve (36), said valve chamber (44) being connected by a connecting line (35) to the working space (32) and to the return line (14) through a return orifice (46), and in that, actuated by the device (40), an actuating member (56) for the valve member (38) passes through the return orifice (46) and in that a valve seat (50) co-operating with the valve member (38) is so constructed that when it bears on the valve seat the valve member closes the connection between the valve chamber (44) and the return line (14).

6. An injection nozzle according to claim 5, characterised in that in the inoperative state of a piezo actuator (40) of the actuating device, the valve member (38) bears on the valve seat (50).

7. An injection nozzle according to claim 5 or 6, characterised in that the valve member (38) is constructed as a sphere.

8. A method of controlling a multi-phase injection of a directly injected diesel engine, employing an injection nozzle according to one of claims 1 to 7, characterised in that the electrical signal for the actuating device (40) of the return valve (36) is maintained at a low value for free injection and at a higher value for subsequent main injection with a greater injection quantity after shut-down in order to close the injection nozzle.

9. A method of controlling a multi-phase injection of a directly injected diesel engine, employing an injection nozzle according to one of claims 1 to 7, characterised in that the electrical signal for the actuating device (40) of the return valve (36) is maintained at a high value for a first period of time, for opening the injection nozzle and then, when the injection nozzle is opened, is maintained at a high value and then, with the injection nozzle open, is maintained at a lower value to prepare for a rapid closure of the injection nozzle.

## Revendications

1. Injecteur destiné à être utilisé dans des systèmes Common-Rail, comportant :
un corps d'injecteur (26), qui est pourvu d'un piston d'actionneur (30) et qui, lorsque l'injecteur est à l'état fermé, s'applique contre un siège et, en amont du siège, limite une chambre d'injecteur (28) reliée à la canalisation à haute pression du système Common-Rail,
une chambre de travail (32) du piston d'actionneur (30), qui est reliée à la canalisation à haute pression par l'intermédiaire d'un étranglement d'arrivée (34),
la surface active du piston d'actionneur (30) étant supérieure à la surface du corps d'injecteur, qui est active dans la chambre d'injecteur,
une canalisation de retour (14), qui s'étend à partir de la chambre de travail par l'intermédiaire d'une ouverture de retour d'une soupape de retour (36), et
un dispositif d'actionnement commandé par un signal électrique et servant à actionner l'organe de la soupape de retour,
caractérisé en ce que
le dispositif d'actionnement est un dispositif (40) qui règle l'organe (38) de la soupape de retour (36) d'une manière analogue au signal électrique, de sorte que la soupape de retour forme un étranglement de la canalisation de retour (14) dont la section transversale est variable à volonté entre deux positions d'extrémité.

2. Injecteur selon la revendication 1, caractérisé en ce que le dispositif d'actionnement est un dispositif (40) qui travaille de façon piézoélectrique.

3. Injecteur selon la revendication 1 ou 2, caractérisé en ce que la section transversale active d'ouverture de la soupape de retour (36) varie, au moins au début de l'ouverture de la soupape, d'une manière approximativement proportionnelle à la course de l'organe de soupape (38).

4. Injecteur selon l'une des revendications 1 à 3, caractérisé en ce que
l'organe (38) de la soupape de retour (36) est disposé sur le côté tourné vers la canalisation de retour (14), d'une ouverture de la soupape de retour, pouvant être fermée par l'organe de la soupape.

5. Injecteur selon l'une des revendications 1 à 3, caractérisé en ce que
l'organe de soupape (38) est disposé dans une chambre (44) de la soupape de retour (36), qui est raccordée par l'intermédiaire d'une canalisation de liaison (35) à la chambre de travail (32) et par une ouverture de retour (46) à la canalisation de retour (14),
un organe d'actionnement (56), actionné par le dispositif d'actionnement (40), pour l'organe de soupape (38) traverse l'ouverture de retour (46), et
un siège de soupape (50), qui coopère avec l'organe de soupape (38), est agencé de telle sorte que lorsqu'il s'applique contre le siège de soupape, l'organe de soupape ferme la liaison entre la chambre (44) de la soupape et la canalisation de retour (14).

6. Injecteur selon la revendication 5, caractérisé en ce que lorsque l'actionneur piézoélectrique (40) du dispositif d'actionnement est à l'état de repos, l'organe de soupape (38) s'applique contre le siège (50) de la soupape.

7. Injecteur selon la revendication 5 ou 6, caractérisé en ce que l'organe de soupape (38) est agencé sous la forme d'une bille.

8. Procédé pour commander une injection à phases multiples d'un moteur diesel à injection directe moyennant l'utilisation d'un injecteur selon l'une des revendications 1 à 7, caractérisé en ce que
le signal électrique pour le dispositif d'actionnement (40) de la soupape de retour (36) est maintenu à une faible valeur pour une injection préalable avec une faible quantité d'injection et, après le débranchement pour la fermeture de l'injecteur, est maintenu à une valeur supérieure pour une injection principale suivante avec une quantité d'injection supérieure.

9. Procédé pour commander une injection à phases multiples d'un moteur diesel à injection directe moyennant l'utilisation d'un injecteur selon l'une des revendications 1 à 7, caractérisé en ce que
le signal électrique pour le dispositif d'actionnement (40) de la soupape de retour (36) est maintenu à une valeur élevée pendant une première durée pour une ouverture de l'injecteur, et est maintenu ensuite à une valeur élevée lorsque l'injecteur est ouvert, et ensuite, est maintenu à une valeur plus faible, lorsque l'injecteur est ouvert, pour préparer une fermeture rapide de l'injecteur.
